# EUROPÄISCHE PATENTSCHRIFT

(11) **EP 3 018 062 B1**
(45) Veröffentlichungstag und Bekanntmachung des Hinweises auf die Patenterteilung: **04.01.2017**
(21) Anmeldenummer: 14003753.2
(22) Anmeldetag: 07.11.2014
(51) Int. Cl.: B65D 5/02, B65D 5/10

(54) **Faltschachtel als Dekorationsobjekt**
Folding box as a decorative object
Boîte pliante en tant qu'objet de décoration

(43) Veröffentlichungstag der Anmeldung: 11.05.2016
(73) Patentinhaber: IPE Schropp GbR, 74831 Gundelsheim (DE)
(72) Erfinder: Schropp, Joachim, 74831 Gundelsheim (DE); Schropp, Sven, 74831 Gundelsheim (DE)
(74) Vertreter: Schmid, Barbara

(56) Entgegenhaltungen:
- DE-A1- 2 435 631
- US-A- 1 559 834
- US-A- 2 444 895

## Beschreibung

### TECHNISCHES GEBIET

Die Erfindung betrifft eine Faltschachtel, die als Dekorationsobjekt - insbesondere zur Gestaltung von Verkaufsräumen und Schaufensterneingesetzt werden kann. Dort kann die Faltschachtel unter anderem als Podest zur Präsentation von Waren dienen.

### STAND DER TECHNIK

Faltschachteln der unterschiedlichsten Art sind bekannt - siehe zum Beispiel US 1 559 834.

Regelmäßig weisen die Faltschachteln mehrere Wandelemente auf, die miteinander über Schwächungslinien verbunden sind. Die Faltschachteln besitzen in der Regel ein Boden- und ein Deckelelement, mit denen die jeweilige Faltschachtel geschlossen werden kann. Die Faltschachteln lassen sich in der Regel aus einem oder aus mehreren Flachmaterialstreifen herstellen und können als flache Zuschnitte platzsparend gelagert und transportiert werden.

Als Dekorationsobjekte und Podeste zur Gestaltung von Schaufenstern und Verkaufsräumen werden insbesondere dreidimensionale Quader oder Würfel eingesetzt, die aus stabilem, nicht faltbarem Material wie beispielsweise Kunststoff oder Holz bestehen. Die Podeste benötigen entsprechend viel Platz, was insbesondere zu hohem Volumen und hohen Kosten bei Transport und Lagerung führt. Dies kann insbesondere bei innenstädtischen Lagen problematisch sein, da hier die Anlieferung von großen Volumen und deren Lagerung schwierig und kostenintensiv ist.

Derartige Podeste können darüber hinaus nur mit einem großen Zeitaufwand umgestaltet werden, um die Podeste an unterschiedliche Dekorationsthemen - beispielsweise Weihnachtsdekoration, Schlussverkauf, Frühlingsanfang - anzupassen. Für eine solche Umgestaltung müssten die bestehenden Podeste beispielsweise beklebt werden. Dies ist sehr zeitintensiv und kann nur von Fachleuten vorgenommen werden. Auch das Entfernen der beklebten Stellen ist sehr mühsam und zumeist nicht rückstandslos durchführbar, was die Qualität der Podeste mindert.

### DARSTELLUNG DER ERFINDUNG

Ausgehend von diesem vorbekannten Stand der Technik liegt der Erfindung die Aufgabe zugrunde, eine Faltschachtel als Dekorationsobjekt anzugeben, die eine hochwertige Optik aufweist, als flacher Zuschnitt gelagert und transportiert und schnell und intuitiv aufgefaltet werden kann. Ferner liegt der Erfindung die Aufgabe zugrunde, einen Flachmaterialstreifen anzugeben, aus dem eine entsprechende Faltschachtel hergestellt werden kann.

Die erfindungsgemäße Faltschachtel ist durch die Merkmale des Hauptanspruchs 1 gegeben. Der erfindungsgemäße Flachmaterialstreifen zum Herstellen einer solchen Faltschachtel ist durch die Merkmale des Anspruchs 7 gegeben. Vorteilhafte Ausgestaltungen und Weiterbildungen der Faltschachtel sowie des Flachmaterialstreifens sind Gegenstand von sich an diese Ansprüche anschließenden weiteren Ansprüchen.

Die erfindungsgemäße Faltschachtel besitzt vier Wandelemente, die mit ihren seitlichen Kanten jeweils über einander gegenüber liegende Schwächungslinien reihenförmig miteinander verbunden sind. Die beiden äußeren Wandelemente sind aneinander befestigt. An der Innenseite jedes der vier Wandelemente ist ein erstes Versteifungselement befestigt, so dass die Wände der Faltschachtel jeweils aus insgesamt zwei Materialschichten bestehen. Der Boden der Faltschachtel ist als geklebter Boden ausgebildet. Ein solcher geklebter Boden kann nach wie vor ein flaches Zusammenfalten der Faltschachtel ermöglichen, so dass ein flacher Transport derselben möglich ist. Gleichzeitig ist der Boden bereits fertig vorhanden, so dass kein weiteres diesbezügliches Auffalten oder Zusammenstecken mehr erforderlich ist, was ein besonders einfaches und rasches Auffalten der Faltschachtel ermöglicht. Der untere Rand der Wandelemente ragt dabei ein Stück weit über diesen geklebten Boden über. Neben dem geklebten Boden als erstem Bodenteil ist ein weiteres, zweites Bodenteil vorhanden, das als separates Teil ausgebildet ist und auf die Außenseite des ersten, geklebten Bodens aufgelegt werden kann. Das zweite Bodenteil liegt dabei an den überstehenden Rändern der Wandelemente an und wird somit eingeklemmt gehalten. Der geklebte Boden kann somit durch einen optisch ansprechenden Boden zusätzlich verkleidet werden.

Eine solche Faltschachtel ohne Deckel kann insbesondere zum Verkleiden von zur Dekoration von Schaufenstern bereits vorhandenen Podesten dienen. Die Faltschachtel kann dazu über das vorhandene Podest gestülpt werden, wobei der geklebte Boden der Faltschachtel nach oben weist. Durch das zweite Bodenteil kann dieser geklebte Boden optisch ansprechend verkleidet werden. Die erfindungsgemäße Faltschachtel kann somit auf wirtschaftliche Weise eine optisch ansprechende Verkleidung von vorhandenen Podesten bieten, um die Podeste an unterschiedliche Dekorationsthemen anzupassen oder um beschädigte oder verschmutzte Stellen der Podeste zu verdecken. Darüber hinaus bietet sich durch das separate zweite Bodenteil eine besonders einfache Möglichkeit, auch die Faltschachtel selbst individuell anzupassen, indem lediglich unterschiedliche zweite Bodenteile verwendet werden.

Sofern die Faltschachtel als solche aufgestellt werden soll, ohne sie über ein vorhandenes Podest oder ein sonstiges Stützgerüst zu stülpen, kann neben dem geklebten Boden auch ein geklebter Deckel vorhanden sein, so dass sich ein geschlossener Körper ergibt. Die einzelnen Elemente des geklebten Deckels können an der Innenseite der Wandelemente beziehungsweise an den jeweiligen Versteifungselementen befestigt sein. Der geklebte Deckel verhindert, dass die einzelnen Wandelemente leicht ausbeulen, sofern diese nicht durch ein Stützgerüst, wie insbesondere ein Podest, von innen in Position gehalten werden. Die Faltschachtel lässt sich in diesem Fall nicht mehr zum Aufbewahren von Utensilien verwenden, da sie durch den geklebten Boden auf der einen Seite und den geklebten Deckel auf der anderen Seite verschlossen wird. Dennoch kann die Faltschachtel nach wie vor als flacher Zuschnitt transportiert und gelagert werden.

Der geklebte Deckel kann lediglich der Stabilität der Faltschachtel dienen, wenn diese als Podest verwendet werden soll. In diesem Fall wäre der unten liegende geklebte Deckel der Faltschachtel nicht sichtbar, während der oben liegende geklebte Boden der Faltschachtel durch das zweite Bodenteil abgedeckt werden könnte.

Vorzugsweise kann der geklebte Deckel so an der Innenseite der Faltschachtel befestigt sein, dass die Wandelemente ein Stück weit über den geklebten Deckel hinausragen. Sofern die Faltschachtel quaderförmig ausgebildet ist, könnte das zweite, separate Bodenteil somit sowohl auf den geklebten Boden als auch auf den geklebten Deckel aufgelegt werden. Die Faltschachtel kann somit mit dem geklebten Boden oder mit dem geklebten Deckel nach unten abgestellt werden. Darüber hinaus kann der überstehende Rand der Wandteile auch dazu dienen, mehrere Faltschachteln übereinander zu stapeln, um größere Dekorationsobjekte zu gestalten.

In einer besonders bevorzugten Ausführungsform kann ein zweites Deckelteil vorhanden sein, das vergleichbar dem zweiten Bodenteil als separates Teil ausgebildet ist. Das zweite Deckelteil kann so auf den geklebten Deckel als erstes Deckelteil aufgelegt werden, dass der geklebte Deckel vollständig abgedeckt wird und die Kanten des zweiten Deckelteils an den überstehenden Rändern der Wandelemente anliegen und dort klemmend gehalten werden. Die Faltschachtel kann dadurch sechs optisch gleichwertige Seiten aufweisen und auch frei schwebend aufgehängt werden.

Abhängig von der erforderlichen Stabilität der Wandelemente kann es vorteilhaft sein, neben den ersten Versteifungselementen auch zweite und gegebenenfalls dritte Versteifungselemente vorzusehen. Die weiteren Versteifungselemente können innen an der Faltschachtel an den ersten Versteifungselementen oder an der Innenseite der Wandelemente befestigt sein. Die Wandelemente können somit insgesamt drei oder vier Materiallagen aufweisen, so dass eine besonders hohe Stabilität gegeben ist. Die zweiten oder dritten Versteifungselemente können beispielsweise auch durch die Befestigungslaschen der Deckelelemente des geklebten Deckels gebildet werden.

Das Befestigen der Versteifungselemente an den Wandelementen kann insbesondere über eine Klebeschicht erfolgen. Auch das Befestigen der beiden äußeren Wandelemente aneinander kann mittels einer Klebeschicht erfolgen.

Es kann ausreichend sein, das zweite Bodenteil und/oder das zweite Deckelteil lediglich auf den geklebten Boden beziehungsweise auf den geklebten Deckel aufzulegen. Sofern die Faltschachtel aufgehängt werden soll, kann das zweite Bodenteil und/oder das zweite Deckelteil über eine Klebeschicht an dem geklebten Boden beziehungsweise dem geklebten Deckel befestigt sein.

Die Faltschachtel kann einen Körper in Form eines Quaders oder eines Pyramidenstumpfs bilden. Bei einem Quader sind die Schwächungslinien zwischen den einzelnen Wandelementen jeweils parallel zueinander. Derartige Faltschachteln lassen sich platzsparend lagern und sind universell für viele verschiedene Formen an zu verpackenden Produkten geeignet. Darüber hinaus können derartige Faltschachteln auch über bereits bestehende Podeste gestülpt werden, die regelmäßig quader- oder würfelförmig ausgestaltet sind. Alternativ dazu könnten die Schwächungslinien zwischen den einzelnen Wandelementen auch aufeinander zu gerichtet sein, so dass sich eine Faltschachtel in Form eines Pyramidenstumpfs ergibt.

Die erfindungsgemäße Faltschachtel bietet somit eine hochwertige Optik, die vergleichbar mit herkömmlichen Podesten aus Kunststoff oder Holz ist. Gleichzeitig ist ein flachliegender Transport und eine flachliegende Lagerung möglich, da die Faltschachtel einfach und schnell aufgerichtet werden kann. Durch das Auswechseln der zweiten Boden- oder Deckelteile kann die Faltschachtel zudem einfach und kostengünstig umgestaltet werden.

Die Faltschachtel kann als Quader, Würfel oder Pyramidenstumpf als ein- oder zweiteiliges Dekorationsobjekt verwendet werden. Als solches kann die Faltschachtel stehend dekoriert werden, so dass nur ein oberes, austauschbares Bodenteil erforderlich wäre. Sofern die Faltschachtel liegend oder hängend als Dekorationsobjekt eingesetzt werden soll, sollten ein oberes Bodenteil und ein unteres Deckelteil verwendet werden, die jeweils austauschbar sein können. Darüber hinaus kann die Faltschachtel ohne zusätzliches Stützgerüst als Podest zur Präsentation von Waren dienen oder auch als Podeststülper über bereits vorhandene Podeste gestülpt werden, um diese optisch ansprechend zu verkleiden.

Vorzugsweise kann die Faltschachtel aus Karton oder aus kartonähnlichem Material bestehen oder zumindest solches Material enthalten. Derartiges Material kann problemlos recycelt werden; gleichzeitig ist es durch die spezielle Faltung ausreichend stabil. Darüber hinaus ist das Material günstig im Handel erhältlich und kann bedruckt und/oder veredelt werden, so dass eine Vielzahl an Gestaltungsmöglichkeiten denkbar ist.

Das für die zweiten Boden- beziehungsweise Deckelteile verwendete Material kann etwas dicker gewählt werden als das für die restliche Faltschachtel gewählte Material.

Die Faltschachtel kann insbesondere aus einem einstückigen Zuschnitt gebildet werden. Dadurch entsteht kein zusätzlicher Aufwand bei der Herstellung einer derartigen Faltschachtel, der beispielsweise durch das Positionieren mehrerer unabhängig voneinander vorhandenen Zuschnittteile notwendig wäre.

Der erfindungsgemäße Flachmaterialstreifen zum Herstellen einer entsprechenden Faltschachtel besitzt vier Wandelemente, die mit ihren seitlichen Kanten jeweils über einander gegenüber liegende Schwächungslinien reihenförmig miteinander verbunden sind. An einem der beiden äußeren Wandelemente ist eine Befestigungslasche vorhanden, die über eine weitere Schwächungslinie mit der den übrigen Wandelementen gegenüber liegenden seitlichen Kante eines der beiden äußeren Wandelemente verbunden ist. An der einen freien Kante der vier Wandelemente hängt jeweils ein erstes Versteifungselement über eine Schwächungslinie an. Erfindungsgemäß sind vier Bodenelemente vorhanden, die jeweils über eine Schwächungslinie an den ersten Versteifungselementen anhängen. Die Schwächungslinie zwischen den ersten Versteifungselementen und den Bodenelementen und die Schwächungslinie zwischen den ersten Versteifungselementen und den Wandelementen verlaufen dabei parallel zueinander. Die vier Bodenelemente können erfindungsgemäß zu einem geklebten Boden zusammengesetzt werden.

Bei der zusammengesetzten Faltschachtel wäre in diesem Fall eine Schnittkante - nämlich die freie Kante der Wandelemente - sichtbar. Sofern die Faltschachtel als Verkleidung für ein Podest oder als stehendes Podest verwendet werden soll, würde diese freie Kante auf dem Boden aufliegen und wäre somit für den Betrachter nicht sichtbar.

Sofern die Faltschachtel dagegen von allen Seiten sichtbar sein soll, können zweiten Versteifungselemente vorhanden sein, die an den den ersten Versteifungselementen gegenüber liegenden Kanten der Wandelemente anhängen. Dadurch sind bei der zusammengebauten Faltschachtel keine Schnittkanten sichtbar, so dass die Faltschachtel von allen Seiten einen optisch ansprechenden Eindruck bietet. Vorzugsweise kann die Höhe der ersten Versteifungselemente etwas geringer sein als die Höhe der Wandelemente. Dadurch kann der geklebte Boden bei der fertigen Faltschachtel ein Stück weit nach innen versetzt sein, so dass die Wandelemente ein Stück weit über den geklebten Boden ragen. Auf diese Weise kann das zweite Bodenteil exakt auf dem geklebten Boden positioniert werden. Darüber hinaus können die überragenden Wandelemente die Schnittkanten des zweiten separaten Bodenteils verdecken, so dass sich ein optisch ansprechendes Bild bietet.

Um zu verhindern, dass zwischen den beiden äußeren Wandelementen, die über die Befestigungslasche aneinander befestigt sind, eine Schnittkante sichtbar ist, kann an demjenigen äußeren Wandelement, an dem keine Befestigungslasche vorhanden ist, eine Abdecklasche über eine Schwächungslinie anhängen. Diese Abdecklasche kann auf die Innenseite des anhängenden Wandelements geklappt und dort insbesondere mittels einer Klebeschicht befestigt werden. Anschließend können die beiden Wandelemente aneinander befestigt werden, ohne dass eine störende Schnittkante zu sehen wäre.

Um die Wandelemente der Faltschachtel weiter zu verfestigen, können dritte Versteifungselemente vorhanden sein. Diese können als separate Teile vorhanden sein, die auf dem Flachmaterialstreifen befestigt werden können. Vorzugsweise können die dritten Versteifungselemente über Schwächungslinien an den zweiten Versteifungselementen anhängen. Dadurch kann die Faltschachtel nach wie vor aus einem einstückigen Zuschnitt bestehen.

Die Breite der ersten, zweiten und gegebenenfalls dritten Versteifungselemente kann vorzugsweise etwas geringer sein als die Breite der Wandelemente. Dadurch stören die Versteifungselemente nicht beim Zusammenbauen der Faltschachtel und dem Knicken des Flachmaterialstreifens um die Schwächungslinien zwischen den Wandelementen.

An dem Flachmaterialstreifen können nachträglich vier separate Deckelteile befestigt werden, die zu einem geklebten Deckel zusammengebaut werden können. Die Deckelteile können dazu eine Befestigungslasche aufweisen, mittels der sie auf der Innenseite des zweiten Versteifungselements befestigt werden können. Sofern die Befestigungslaschen über einen Großteil der Höhe des zweiten Versteifungselements reichen, können die Befestigungslaschen auch als drittes - oder weiteres - Versteifungselement dienen. Die Deckelteile sollten dabei so positioniert werden, dass der geklebte Deckel ein Stück weit nach innen versetzt sein, so dass die Wandelemente ein Stück weit über den geklebten Deckel ragen. Auf diese Weise kann das zweite Deckelteil exakt auf dem geklebten Deckel positioniert werden. Darüber hinaus können die überragenden Wandelemente die Schnittkanten des zweiten separaten Deckelteils verdecken, so dass sich ein optisch ansprechendes Bild bietet.

Vorzugsweise kann der Flachmaterialstreifen parallele Schwächungslinien aufweisen, so dass sich eine rechteckige, quaderförmige Faltschachtel daraus herstellen lässt. Die Wandelemente können entsprechend rechteckig ausgebildet sein.

Eine wirtschaftliche und exakte Faltung des Flachmaterialstreifens kann dadurch realisiert werden, dass die Schwächungslinien des Flachmaterialstreifens als Rill-Linien ausgebildet sind.

In einer bevorzugten Ausführungsform kann der Flachmaterialstreifen aus Karton oder kartonähnlichem Material bestehen oder zumindest solches Material enthalten.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand der in der Zeichnung dargestellten Ausführungsbeispiele näher beschrieben und erläutert. Es zeigen:
- Fig. 1: eine Draufsicht auf eine erste Ausführungsform des erfindungsgemäßen Flachmaterialstreifens mit nach oben weisender Innenseite der späteren Faltschachtel,
- Fig. 2: eine perspektivische Ansicht einer aus dem Flachmaterialstreifen gemäß Fig. 1 hergestellten erfindungsgemäßen Faltschachtel ohne zweites Bodenteil,
- Fig. 3: eine perspektivische Ansicht der Faltschachtel gemäß Fig. 2 mit zweitem Bodenteil,
- Fig. 4: einen Schnitt durch die Faltschachtel gemäß Fig. 3,
- Fig. 5: eine Draufsicht auf eine zweite Ausführungsform des erfindungsgemäßen Flachmaterialstreifens mit nach oben weisender Innenseite der späteren Faltschachtel,
- Fig. 6: einen Schnitt durch die Faltschachtel gemäß Fig. 5,
- Fig. 7: eine Draufsicht auf einen Flachmaterialstreifen gemäß Fig. 1 mit nach oben weisender Außenseite der späteren Faltschachtel, bei dem ein geklebter Deckel an den zweiten Versteifungselementen befestigt ist,
- Fig. 8: einen Schnitt durch die aus dem Flachmaterialstreifen gemäß Fig. 7 hergestellte Faltschachtel mit zweitem Bodenteil und zweitem Deckelteil,
- Fig. 9: eine Draufsicht auf eine dritte Ausführungsform des erfindungsgemäßen Flachmaterialstreifens mit nach oben weisender Innenseite der späteren Faltschachtel und
- Fig. 10: einen Schnitt durch die Faltschachtel gemäß Fig. 9.

### WEGE ZUM AUSFÜHREN DER ERFINDUNG

Aus einem in Fig. 1 dargestellten Flachmaterialstreifen 12 kann eine erfindungsgemäße Faltschachtel 10 hergestellt werden. Der Flachmaterialstreifen 12 ist in Fig. 1 so dargestellt, dass die Außenseite der späteren Faltschachtel 10 nach oben weist.

Der Flachmaterialstreifen 12 besitzt im vorliegenden Beispielsfall vier Wandelemente 20, 22, 24, 26. Die einzelnen Wandelemente 20, 22, 24, 26 hängen über Schwächungslinien 30, 32, 34 in einer Reihe aneinander. Die Schwächungslinien 30, 32, 34 verlaufen jeweils parallel zueinander und stellen die seitlichen Kanten der jeweiligen Wandelemente 20, 22, 24, 26 dar. An dem ersten Wandelement 20 hängt über eine weitere Schwächungslinie 36 eine Befestigungslasche 38 an. Die Befestigungslasche 38 kann beispielsweise mittels eines Klebestreifens an der Innenseite des vierten Wandelements 26 befestigt werden. Um bei hochwertig bedruckten Flachmaterialstreifen 12 keine sichtbare Schnittkante zu haben, hängt an dem letzten Wandelement 26 über eine weitere Schwächungslinie 40 eine Abdecklasche 42 an. Die Abdecklasche 42 kann auf die Innenseite des letzten Wandelements 26 geklappt werden und dort beispielsweise mittels eines Klebestreifens befestigt werden. Anschließend kann die Befestigung der beiden äußeren Wandelemente 20, 26 mittels der Befestigungslasche 38 erfolgen.

Die Wandelemente 20, 22, 24, 26 weisen im vorliegenden Beispielsfall jeweils identische Breiten 28 auf. Im Gegensatz dazu könnten die Wandelemente 20, 22, 24, 26 auch unterschiedliche Breiten aufweisen. Insbesondere könnten jeweils zwei Wandelemente 20, 24 oder 22, 26 identische Breiten aufweisen, während die beiden anderen Wandelemente 22, 26 oder 20, 24 davon unterschiedliche Breiten aufweisen könnten.

An der im vorliegenden Beispielsfall linken Kante der Wandelemente 20, 22, 24, 26 befindet sich jeweils ein erstes Versteifungselement 50, 52, 54, 56. Die ersten Versteifungselemente 50, 52, 54, 56 hängen über Schwächungslinien 60, 62, 64, 66 an den jeweiligen Wandelementen 20, 22, 24, 26 an. Die Breite 58 der ersten Versteifungselement 50, 52, 54, 56 ist etwas geringer als die Breite 28 der Wandelemente 20, 22, 24, 26. Dadurch kann der Flachmaterialstreifen 12 an den Schwächungslinien 30, 32, 34 einfach gefaltet werden, um die Faltschachtel 12 zu bilden, ohne dass die ersten Versteifungselemente 50, 52, 54, 56 beim Faltvorgang stören würden.

An der im vorliegenden Beispielsfall rechten Kante der Wandelemente 20, 22, 24, 26 befindet sich jeweils ein zweites Versteifungselement 70, 72, 74, 76. Die zweiten Versteifungselemente 70, 72, 74, 76 hängen über Schwächungslinien 80, 82, 84, 86 an den jeweiligen Wandelementen 20, 22, 24, 26 an. Die Breite 78 der zweiten Versteifungselemente 70, 72, 74, 76 entspricht im vorliegenden Beispielsfall der Breite 58 der ersten Versteifungselemente 50, 52, 54, 56 und ist damit etwas geringer als die Breite 28 der Wandelemente 20, 22, 24, 26. Es wäre auch möglich, die Breite 78 der zweiten Versteifungselemente 50, 52, 54, 56 etwas geringer als die Breite 58 der ersten Versteifungselementen 50, 52, 54, 56 vorzusehen, um das Falten des Flachmaterialstreifens 12 noch weiter zu erleichtern. Dies kann insbesondere bei größeren Materialstärken des Flachmaterialstreifens 12 vorteilhaft sein.

An den ersten Versteifungselementen 52, 56 befindet sich jeweils eine Staublasche 90, 92. Die beiden Staublaschen 90, 92 hängen über Schwächungslinien 94, 96 an den den Wandelementen 22, 26 gegenüber liegenden Kanten der ersten Versteifungselementen 52, 56 an. An den ersten Versteifungselementen 50, 54 befindet sich jeweils eine untere Bodenlasche 100, 102. Die Bodenlaschen 100, 102 hängen über Schwächungslinien 104, 106 an den den Wandelementen 20, 24 gegenüber liegenden Kanten der ersten Versteifungselementen 50, 54 an. Die Bodenlaschen 100, 102 weisen jeweils einen Befestigungsbereich 110, 112 auf, der an der Innenseite der Staublaschen 90, 92 befestigt werden kann. Der Befestigungsbereich 110, 112 ist ein Teil der Bodenlasche 100, 102 und wird durch eine Schwächungslinie 111,113 vom restlichen Teil der Bodenlasche 100, 102 getrennt. Ein solcher geklebter Boden als Bodenelement einer Faltschachtel ist dem Grunde nach aus dem Stand der Technik bereits bekannt.

Im vorliegenden Beispielsfall hängt an der seitlichen Kante des äußersten zweiten Versteifungselements 76 eine weitere Abdecklasche 114 über eine Schwächungslinie 116 an. Abhängig von der Funktionsweise der Vorrichtung, die den Flachmaterialstreifen 12 zu einer Faltschachtel 10 zusammenbaut, kann auf diese zweite Abdecklasche 114 auch verzichtet werden.

Der Flachmaterialstreifen 12 könnte grundsätzlich bereits in seinem in Fig. 1 dargestellten Zustand an den Endkunden verkauft werden. In der Regel wird der Flachmaterialstreifen 12 jedoch zumindest teilweise geklebt und aufgefaltet in den Handel gebracht, um dem Endkunden eine möglichst komfortable und intuitive Benutzung der Faltschachtel 10 zu ermöglichen. Dazu werden zunächst die zweiten Versteifungselemente 70, 72, 74, 76 auf die Innenseite der Wandelemente 20, 22, 24, 26 geklappt und dort befestigt. Anschließend werden die beiden Abdecklaschen 42, 114 nach innen auf das Wandelement 26 gefaltet und ebenfalls dort befestigt. Darüber hinaus werden die ersten Versteifungselemente 50, 52, 54, 56 nach innen geklappt und dort befestigt. Dann wird die Befestigungslasche 38 an dem Wandelement 26 befestigt und der Flachmaterialstreifen 12 an der Schwächungslinie 32 gefaltet. Die Befestigungsbereiche 110, 112 der Bodenlaschen 100, 102 werden an den unteren Staublaschen 90, 92 befestigt, so dass sich das Bodenelement automatisch ergibt, sobald die Faltschachtel 10 auch an den Schwächungslinien 30, 34 geknickt wird.

Die sich ergebende Faltschachtel 10, die in Fig. 2 dargestellt ist, ist zu einer Seite in offen. Diese offene Seite ist in Fig. 2 als Standseite nicht sichtbar. Eine solche Faltschachtel 10 könnte also über ein bestehendes Podest oder ein sonstiges Stützgerüst gestülpt werden, so dass der geklebte Boden nach oben weisen würde. Dadurch, dass die Höhe 120 der Wandelemente 20, 22, 24, 26 etwas größer ist als die Höhe 122 der ersten Versteifungselemente 50, 52, 54, 56, ist der geklebte Boden ein Stück weit nach innen versetzt, so dass die Wandelemente 20, 22, 24, 26 und die zweiten Versteifungselemente 70, 72, 74, 76 einen umlaufenden Rand 124 bilden. Dieser umlaufende Rand 124 kann dazu dienen, die Schnittkanten eines zweiten Bodenteils 126 zu verdecken, wie es in Fig. 3 und 4 dargestellt ist. Das zweite Bodenteil 126 ist im vorliegenden Beispielsfall quadratisch ausgebildet, da die Wandelemente 20, 22, 24, 26 jeweils identische Breiten 28 aufweisen. Das zweite Bodenteil 126 kann auf den geklebten Boden aufgelegt und mit Hilfe des umlaufenden Rands 124 dort eingeklemmt werden. Auf diese Weise kann der geklebte Boden auf einfache und wirtschaftlich günstige Weise verdeckt werden. Das zweite Bodenteil 126 kann dabei aus dem gleichen Material bestehen, aus dem auch der Flachmaterialstreifen 12 besteht. Es wäre jedoch auch möglich, das zweite Bodenteil 126 aus einem Material mit einer größeren Materialstärke zu wählen, um die Faltschachtel 10 zusätzlich zu stabilisieren.

Bei der in den Fig. 1 bis 4 dargestellten Ausführungsform des Flachmaterialstreifens 12 ist bei der fertigen Faltschachtel 10 keine Schnittkante sichtbar.

Der in Fig. 5 dargestellte alternative Flachmaterialstreifen 12.2 unterscheidet sich von dem Flachmaterialstreifen 12 gemäß Fig. 1 dadurch, dass keine zweiten Versteifungselemente vorhanden sind. Die rechte Kante der Wandelemente 20, 22, 24, 26 bleibt somit als Schnittkante sichtbar. Darüber hinaus ist die Befestigungslasche 38.2 deutlich breiter ausgebildet und entspricht von der Breite her einem der Wandelemente 20, 22, 24, 26. Dadurch kann die Befestigungslasche 38.2 auf die Außenseite des in der Zeichnung untersten Wandelements 26 geklebt werden. Eine Abdecklasche 40 ist dagegen bei dem Flachmaterialstreifen 12.2 nicht vorhanden.

Die sich aus dem Flachmaterialstreifen 12.2 ergebende Faltschachtel 10.2 ist in Fig. 6 im Schnitt dargestellt. Dabei wurde bereits ein zweites Bodenteil 126 auf den geklebten Boden aufgelegt. Im Unterschied zur Faltschachtel 10 gemäß den Fig. 2 bis 4 ist hier lediglich eine zweilagige Wandstärke der Faltschachtel 10.2 gegeben. Dies kann jedoch ausreichend sein, sofern die Faltschachtel 10.2 lediglich als Dekorationselement und nicht als Podest zum Abstellen von zu präsentierenden Objekten verwendet wird.

Um die Stabilität der Faltschachtel 10, 10.2 zu erhöhen und ein optisch unschönes Ausbeulen der Wandelemente 20, 22, 24, 26 beim freien Aufstellen der Faltschachtel 10, 10.2 ohne Stützgerüst zu verhindern, kann gemäß Fig. 7 und 8 ein zusätzlicher Deckel vorgesehen werden. Bei dem Ausführungsbeispiel gemäß Fig. 7 wurde der Flachmaterialstreifen 10 gemäß Fig. 1 verwendet. Es wäre jedoch auch möglich, bei dem Flachmaterialstreifen 12.2 gemäß Fig. 5 einen zusätzlichen Deckel vorzusehen.

Der Flachmaterialstreifen 12.3 ist in Fig. 7 so dargestellt, dass die Außenseite der Faltschachtel 10.3 nach oben weist. Dabei wurde an den Außenseiten der ersten Versteifungselemente 52, 56 jeweils eine Staublasche 130, 132 befestigt. Die beiden Staublaschen 130, 132 hängen dazu über Schwächungslinien 134, 136 an Befestigungslaschen 140, 142 an. Diese Befestigungslaschen 140, 142 sind mittels einer Klebeschicht an der Außenseite der ersten Versteifungselemente 52, 56 befestigt. An den ersten Versteifungselementen 50, 54 wurde jeweils eine Deckellasche 150, 152 befestigt. Die Deckellaschen 150, 152 hängen dazu über Schwächungslinien 154, 156 an Befestigungslaschen 144,146 an. Diese Befestigungslaschen 144, 146 sind mittels einer Klebeschicht an der Außenseite der ersten Versteifungselemente 50, 54 befestigt. Die Deckellaschen 150, 152 weisen jeweils einen Befestigungsbereich 160, 162 auf, der an der Innenseite der Staublaschen 130, 132 befestigt werden kann. Der Befestigungsbereich 160, 162 ist ein Teil der Deckellasche 150, 152 und wird durch eine Schwächungslinie 161, 163 vom restlichen Teil der Deckellasche 150, 152 getrennt.

Sofern die Faltschachtel 10.3 als Podest aufgestellt werden soll, kann der geklebte Deckel ausreichend sein. In diesem Fall kann der geklebte Boden der Faltschachtel 10.3 nach oben weisen und durch das zweite Bodenteil 126 optisch ansprechend verdeckt werden. Soll die Faltschachtel 10.3 dagegen von allen Seiten sichtbar sein - beispielsweise also hängend als Dekoration dienen - kann der geklebte Deckel der Faltschachtel 10.3 durch ein zweites Deckelteil 166 abgedeckt werden. Die Staublaschen 130, 132 und die Deckellaschen 150, 152 sind daher so an der Außenseite der ersten Versteifungselemente 52, 56, 50, 54 befestigt, dass der geklebte Deckel ein Stück weit nach innen versetzt ist, wie dies auch bei dem geklebten Boden der Fall ist.

Die Befestigungslaschen 140, 142, 144, 146 sind im vorliegenden Beispielsfall deutlich kürzer ausgebildet als die Höhe 122 der ersten Versteifungselemente 50, 52, 54, 56. Sofern die Befestigungslaschen 140, 142, 144, 146 auch als zusätzliche (dritte) Versteifungselemente dienen sollen, wäre es auch möglich, die Befestigungslaschen 140, 142, 144, 146 so lang auszubilden, dass diese bis etwa an die Schwächungslinien 94, 96, 104, 106 heranragen und somit etwa über die gesamte Höhe 122 der ersten Versteifungselemente 50, 52, 54, 56 reichen.

Der Flachmaterialstreifen 12.3 könnte grundsätzlich bereits in seinem in Fig. 7 dargestellten Zustand an den Endkunden verkauft werden. In der Regel wird der Flachmaterialstreifen 12.3 jedoch zumindest teilweise geklebt und aufgefaltet in den Handel gebracht, um dem Endkunden eine möglichst komfortable und intuitive Benutzung der Faltschachtel 10.3 zu ermöglichen. Dazu werden zunächst die zweiten Versteifungselemente 70, 72, 74, 76 auf die Innenseite der Wandelemente 20, 22, 24, 26 geklappt und dort befestigt. Anschließend wird die Abdecklasche 42 nach innen auf das Wandelement 26 gefaltet und ebenfalls dort befestigt. Darüber hinaus werden die ersten Versteifungselemente 50, 52, 54, 56 nach innen geklappt und auf den zweiten Versteifungselementen 70, 72, 74, 76 befestigt. Dann wird die Befestigungslasche 38 an dem Wandelement 26 befestigt und der Flachmaterialstreifen 12.3 an der Schwächungslinie 32 gefaltet. Die Befestigungsbereiche 110, 112 der Bodenlaschen 100, 102 werden an den unteren Staublaschen 90, 92 befestigt, so dass sich das Bodenelement automatisch ergibt, sobald die Faltschachtel 10.3 auch an den Schwächungslinien 30, 34 geknickt wird. Ebenso werden die Befestigungsbereiche 160, 162 der Deckellaschen 150, 152 an den oberen Staublaschen 130, 132 befestigt, so dass sich das Deckelelement beim Auffalten der Faltschachtel 10.3 automatisch ergibt. Die sich ergebende Faltschachtel 10.3 ist in Fig. 8 im Schnitt dargestellt. Dabei wurde bereits ein zweites Bodenteil 126 auf den geklebten Boden und ein zweites Deckelteil 166 auf den geklebten Deckel aufgelegt.

Gemäß der in Fig. 9 und 10 dargestellten vierten Ausführungsform könnten die dritten Versteifungselemente 170, 172, 174, 176 auch einteilig an dem Flachmaterialstreifen 12.4 gemäß Fig. 9 vorhanden sein. Im vorliegenden Beispielsfall hängen die dritten Versteifungselemente 170, 172, 174, 176 über Schwächungslinien 180, 182, 184, 186 an den den Wandelementen 20, 22, 24, 26 gegenüber liegenden Kanten der zweiten Versteifungselemente 70, 72, 74, 76 an. Eine entsprechende Faltschachtel 10.4 ist in Fig. 10 dargestellt. Die Faltschachtel 10.4 könnte entsprechend der Faltschachtel 10.3 ebenfalls mit einem geklebten Deckel und einem zweiten Deckelteil ausgestattet sein.

Im vorliegenden Beispielsfall ist das dritte Versteifungselement 176, das an dem zweiten Versteifungselement 76 anhängt, an dem auch die Abdecklasche 114 anhängt, etwas schmaler ausgebildet als die übrigen dritten Versteifungselemente 170,172,174. Die Abdecklasche 114 kann somit auf das zweite Versteifungselement 76 direkt umgeklappt werden, so dass die Faltschachtel insgesamt durchgehend vierlagig ausgebildet ist und nicht an der Stelle der Abdecklasche fünflagig ausgebildet wäre.

Die Schwächungslinien 30, 32, 34, 36, 40, 60, 62, 64, 66, 80, 82, 84, 86, 94, 96, 104, 106, 116, 134, 136, 154, 156, 180, 182, 184, 186 sind im vorliegenden Beispielsfall jeweils als Rill-Linien ausgebildet, um eine möglichst einfache und exakte Faltung der Faltschachtel zu ermöglichen. Die Schwächungslinien 111,113, 161, 163 sind im vorliegenden Beispielsfall als Ritz-Linien ausgebildet.

In den hier dargestellten Ausführungsbeispielen verlaufen die Schwächungslinien 30, 32, 34, 36 jeweils parallel zueinander. Folglich sind die Wandelemente 20, 22, 24, 26 rechteckig und aus dem Flachmaterialstreifen 12, 12.2, 12.3, 12.4 kann jeweils eine quaderförmige Faltschachtel 10, 10.2,10.3, 10.4 hergestellt werden. Im Gegensatz dazu könnten die einzelnen Wandelemente auch jeweils die Form eines Trapezes aufweisen; die Schwächungslinien zwischen den Wandelementen wären dann nicht mehr parallel zueinander, sondern würden aufeinander zulaufen. Bei einem Faltzuschnitt mit Wandelementen in der Form eines Trapezes würde sich dann keine quaderförmige Faltschachtel mehr ergeben, vielmehr hätte die entsprechende Faltschachtel die Form eines Pyramidenstumpfs.

## Patentansprüche

1. Faltschachtel (10, 10.2, 10.3, 10.4)
- mit vier Wandelementen (20, 22, 24, 26), die mit ihren seitlichen Kanten jeweils über einander gegenüber liegende Schwächungslinien (30, 32, 34) reihenförmig miteinander verbunden sind, wobei die beiden äußeren Wandelemente (20, 26) aneinander befestigt sind,
- mit vier ersten Versteifungselementen (50, 52, 54, 56), die jeweils an der Innenseite der vier Wandelemente (20, 22, 24, 26) befestigt sind,
- mit einem ersten Bodenteil (90, 92, 100, 102), das als geklebter Boden ausgebildet ist,
- wobei die Wandelemente (20, 22, 24, 26) um einen gewissen Betrag über das erste Bodenteil überstehen,
- **dadurch gekennzeichnet, dass**
- ein zweites Bodenteil (126) vorhanden ist
- das zweite Bodenteil (126) als separates Teil ausgebildet ist,
- das zweite Bodenteil (126) so auf das erste Bodenteil aufgelegt ist, dass die Kanten des zweiten Bodenteils (126) an den überstehenden Wandteilen (124) anliegen und dort eingeklemmt sind.

2. Faltschachtel nach Anspruch 1,
- **dadurch gekennzeichnet, dass**
- ein erstes Deckelteil (130, 132, 150, 152) vorhanden ist,
- das erste Deckelteil als geklebtes Deckelteil ausgebildet ist,
- das erste Deckelteil an der Innenseite der Faltschachtel (10.3) befestigt ist.

3. Faltschachtel nach Anspruch 2,
- **dadurch gekennzeichnet, dass**
- das erste Deckelteil so an der Innenseite der Faltschachtel (10.3) befestigt ist, dass
- die Wandelemente (20, 22, 24, 26) um einen gewissen Betrag über das erste Deckelteil überstehen.

4. Faltschachtel nach Anspruch 3,
- **dadurch gekennzeichnet, dass**
- ein zweites Deckelteil (166) vorhanden ist,
- das zweite Deckelteil (166) als separates Teil ausgebildet ist,
- das zweite Deckelteil (166) so auf das erste Deckelteil aufgelegt ist, dass die Kanten des zweiten Deckelteils (166) an den überstehenden Wandteilen anliegen und dort eingeklemmt sind.

5. Faltschachtel nach einem der vorstehenden Ansprüchen,
- **dadurch gekennzeichnet, dass**
- vier zweite Versteifungselemente (70, 72, 74, 76) vorhanden sind, die jeweils an den vier Wandelementen oder den vier ersten Versteifungselementen (50, 52, 54, 56) befestigt sind,

6. Faltschachtel nach Anspruch 5,
- **dadurch gekennzeichnet, dass**
- vier dritte Versteifungselemente (170, 172, 174, 176) vorhanden sind, die an den ersten Versteifungselementen oder an den zweiten Versteifungselementen (70, 72, 74, 76) befestigt sind.

7. Flachmaterialstreifen (12, 12.2, 12.3, 12.4) zum Herstellen einer Faltschachtel (10,10.2,10.3,10.4) nach einem der vorstehenden Ansprüche,
- mit vier Wandelementen (20, 22, 24, 26), die mit ihren seitlichen Kanten jeweils über einander gegenüber liegende Schwächungslinien (30, 32, 34) reihenförmig miteinander verbunden sind,
- mit einer Befestigungslasche (38, 38.2), die über eine Schwächungslinie (36) mit der seitlichen Kante eines der beiden äußeren Wandelemente (20) verbunden ist,
- mit vier ersten Versteifungselementen (50, 52, 54, 56), die mit jeweils einer seitlichen Kante über Schwächungslinien (60, 62, 64, 66) an jeweils einer seitlichen Kante der Wandelemente (20, 22, 24, 26) anhängen,
- mit vier Bodenelementen (90, 92, 100, 102), die über jeweils eine Schwächungslinie (94, 96,104,106) an den den Wandelementen (20, 22, 24, 26) gegenüber liegenden Kanten der ersten Versteifungselemente (50, 52, 54, 56) anhängen,
- **dadurch gekennzeichnet, dass**
- zwei der Bodenelemente als Staublaschen (90, 92) ausgebildet sind,
- die beiden anderen Bodenelemente (100, 102) einen Befestigungsbereich (110, 112) aufweisen, der über eine Schwächungslinie (111, 113) einteilig an der Bodenlasche (100, 102) anhängt und an dem jeweils eine der Staublaschen (90, 92) befestigbar ist, so dass
- die vier Bodenelemente (90, 92, 100, 102) zu einem geklebten Boden zusammensetzbar sind,
- ein zweites Bodenteil (126) vorhanden ist,
- das zweite Bodenteil (126) als separates Teil ausgebildet ist.

8. Flachmaterialstreifen nach Anspruch 7,
- **dadurch gekennzeichnet, dass**
- die Höhe (122) der ersten Versteifungselemente (50, 52, 54, 56) etwas geringer ist als die Höhe (120) der Wandelemente (20, 22, 24, 26).

9. Flachmaterialstreifen nach Anspruch 7 oder 8,
- **dadurch gekennzeichnet, dass**
- eine Abdecklasche (42) vorhanden ist, die über eine Schwächungslinie (40) mit der seitlichen Kante des freien äußeren Wandelements (26) verbunden ist.

10. Flachmaterialstreifen nach einem der Ansprüche 7 bis 9,
- **dadurch gekennzeichnet, dass**
- vier zweite Versteifungselemente (70, 72, 74, 76) vorhanden sind, die mit jeweils einer seitlichen Kante über Schwächungslinien (80, 82, 84, 86) an den den ersten Versteifungselementen (50, 52, 54, 56) gegenüber liegenden Kanten der Wandelemente (20, 22, 24, 26) anhängen.

11. Flachmaterialstreifen nach Anspruch 10,
- **dadurch gekennzeichnet, dass**
- vier dritte Versteifungselemente (170, 172, 174, 176) vorhanden sind, die mit jeweils einer seitlichen Kante über Schwächungslinien (180,182,184,186) an den den Wandelementen (20, 22, 24, 26) gegenüber liegenden Kanten der zweiten Versteifungselemente (70, 72, 74, 76) anhängen.

12. Flachmaterialstreifen nach einem der Ansprüche 7 bis 11,
- **dadurch gekennzeichnet, dass**
- die Breite (58, 78) der Versteifungselemente (50, 52, 54, 56, 70, 72, 74, 76,170,172,174,176) geringer ist als die Breite (28) der Wandelemente (20, 22, 24, 26).

13. Flachmaterialstreifen nach einem der Ansprüche 7 bis 12,
- **dadurch gekennzeichnet, dass**
- vier separate Deckelelemente (130,132,150,152) vorhanden sind, die über jeweils eine Schwächungslinie (134, 136, 154, 156) an Befestigungslaschen (140,142,144,146) anhängen,
- die vier Befestigungslaschen (140, 142, 144, 146) an den ersten Versteifungselementen (50, 52, 54, 56) befestigt sind,
- die vier Deckelelemente (130,132,150,152) zu einem geklebten Deckel zusammensetzbar sind.

14. Flachmaterialstreifen nach Anspruch 13,
- **dadurch gekennzeichnet, dass**
- zwei der Deckelelemente als Staublaschen (130, 132) ausgebildet sind,
- die beiden anderen Deckelelemente (150, 152) einen Befestigungsbereich (160,162) aufweisen, der über eine Schwächungslinie (161, 163) einteilig an der Deckellasche (150, 152) anhängt und an dem jeweils eine der Staublaschen (130,132) befestigbar ist, so dass
- die vier Deckelelemente (130, 132, 150, 152) zu einem geklebten Deckel zusammensetzbar sind.

## Claims

1. A folding box (10, 10.2, 10.3, 10.4)
- with four wall elements (20, 22, 24, 26) which are connected to one another in the form of a row by the lateral edges thereof in each case via mutually opposite lines of weakness (30, 32, 34), the two other wall elements (20, 26) being fastened to each other,
- with four first stiffening elements (50, 52, 54, 56) which are in each case fastened to the inner side of the four wall elements (20, 22, 24, 26),
- with a first base part (90, 92, 100, 102) which is designed as a glued base,
- the wall elements (20, 22, 24, 26) protruding by a certain amount over the first base part,
- wherein
- there is a second base part (126),
- the second base part (126) is designed as a separate part,
- the second base part (126) is placed onto the first base part in such a manner that the edges of the second base part (126) bear against the protruding wall parts (124) and are clamped there.

2. The folding box as claimed in claim 1,
- wherein
- there is a first lid part (130, 132, 150, 152),
- the first lid part is designed as a glued lid part,
- the first lid part is fastened to the inner side of the folding box (10.3).

3. The folding box as claimed in claim 2,
- wherein
- the first lid part is fastened to the inner side of the folding box (10.3) in such a manner that
- the wall elements (20, 22, 24, 26) protrude by a certain amount over the first lid part.

4. The folding box as claimed in claim 3,
- wherein
- there is a second lid part (166),
- the second lid part (166) is designed as a separate part,
- the second lid part (166) is placed onto the first lid part in such a manner that the edges of the second lid part (166) bear against the protruding wall parts and are clamped there.

5. The folding box as claimed in one of the preceding claims,
- wherein
- there are four second stiffening elements (70, 72, 74, 76) which are each fastened to the four wall elements or to the four first stiffening elements (50, 52, 54, 56).

6. The folding box as claimed in claim 5,
- wherein
- there are four third stiffening elements (170,172,174,176) which are fastened to the first stiffening elements or to the second stiffening elements (70, 72, 74, 76).

7. A flat material strip (12,12.2,12.3,12.4) for producing a folding box (10, 10.2, 10.3, 10.4) as claimed in one of the preceding claims,
- with four wall elements (20, 22, 24, 26) which are connected to one another in the form of a row by the lateral edges thereof in each case via mutually opposite lines of weakness (30, 32, 34),
- with a fastening tab (38, 38.2) which is connected to the lateral edge of one of the two outer wall elements (20) via a line of weakness (36),
- with four first stiffening elements (50, 52, 54, 56) which, by a respective lateral edge, adhere via lines of weakness (60, 62, 64, 66) to a respective lateral edge of the wall elements (20, 22, 24, 26),
- with four base elements (90, 92, 100,102) which adhere via a respective line of weakness (94, 96, 104, 106) to those edges of the first stiffening elements (50, 52, 54, 56) which are opposite the wall elements (20, 22, 24, 26),
- wherein
- two of the base elements are designed as dust tabs (90, 92),
- the two other base elements (100, 102) have a fastening region (110, 112) which adheres in one piece to the base tab (100,102) via a line of weakness (111, 113) and to which in each case one of the dust tabs (90, 92) can be fastened such that
- the four base elements (90, 92, 100, 102) can be put together to form a glued base,
- there is a second base part (126),
- the second base part (126) is designed as a separate part.

8. The flat material strip as claimed in claim 7,
- wherein
- the height (122) of the first stiffening elements (50, 52, 54, 56) is somewhat lower than the height (120) of the wall elements (20, 22, 24, 26).

9. The flat material strip as claimed in claim 7 or 8,
- wherein
- there is a covering tab (42) which is connected to the lateral edge of the free outer wall element (26) via a line of weakness (40).

10. The flat material strip as claimed in one of claims 7 to 9,
- wherein
- there are four second stiffening elements (70, 72, 74, 76) which, by a respective lateral edge, adhere via lines of weakness (80, 82, 84, 86) to those edges of the wall elements (20, 22, 24, 26) which are opposite the first stiffening elements (50, 52, 54, 56).

11. The flat material strip as claimed in claim 10,
- wherein
- there are four third stiffening elements (170,172,174,176) which, by a respective lateral edge, adhere via lines of weakness (180, 182, 184, 186) to those edges of the second stiffening elements (70, 72, 74, 76) which are opposite the wall elements (20, 22, 24, 26).

12. The flat material strip as claimed in one of claims 7 to 11,
- wherein
- the width (58, 78) of the stiffening elements (50, 52, 54, 56, 70, 72, 74, 76, 170, 172, 174,176) is smaller than the width (28) of the wall elements (20, 22, 24, 26).

13. The flat material strip as claimed in one of claims 7 to 12,
- wherein
- there are four separate lid elements (130,132,150,152) which adhere to fastening tabs (140, 142, 144, 146) via a respective line of weakness (134, 136, 154, 156),
- the four fastening tabs (140,142,144,146) are fastened to the first stiffening elements (50, 52, 54, 56),
- the four lid elements (130,132,150,152) can be put together to form a glued lid.

14. The flat material strip as claimed in claim 13,
- wherein
- two of the lid elements are designed as dust tabs (130, 132),
- the two other lid elements (150,152) have a fastening region (160, 162) which adheres in one piece to the lid tab (150,152) via a line of weakness (161, 163) and to which in each case one of the dust tabs (130, 132) can be fastened such that
- the four lid elements (130,132,150,152) can be put together to form a glued lid.

## Revendications

1. Boîte pliante (10, 10.2, 10.3, 10.4)
- avec quatre éléments de paroi (20, 22, 24, 26), qui sont reliés l'un à l'autre en série à leurs bords latéraux respectivement par des lignes d'affaiblissement (30, 32, 34) opposées l'une à l'autre, dans laquelle les deux éléments de paroi extérieurs (20, 26) sont fixés l'un à l'autre,
- avec quatre premiers éléments de renforcement (50, 52, 54, 56), qui sont respectivement fixés sur le côté intérieur des quatre éléments de paroi (20, 22, 24, 26),
- avec une première partie de fond (90, 92, 100, 102), qui est réalisée sous forme de fond collé,
- dans laquelle les éléments de paroi (20, 22, 24, 26) débordent d'une certaine quantité au-delà de la première partie de fond,
**caractérisée en ce que**
- il se trouve une deuxième partie de fond (126),
- la deuxième partie de fond (126) est réalisée sous forme de pièce séparée,
- la deuxième partie de fond (126) est posée sur la première partie de fond, de telle manière que les bords de la deuxième partie de fond (126) s'appliquent sur les parties de paroi débordantes (124) et y soient coincées.

2. Boîte pliante selon la revendication 1, **caractérisée en ce que**
- il se trouve une première partie de couvercle (130, 132, 150, 152),
- la première partie de couvercle est réalisée sous forme de partie de couvercle collée,
- la première partie de couvercle est fixée sur le côté intérieur de la boîte pliante (10.3).

3. Boîte pliante selon la revendication 2, **caractérisée en ce que**
- la première partie de couvercle est fixée sur le côté intérieur de la boîte pliante (10.3), de telle manière que
- les éléments de paroi (20, 22, 24, 26) débordent d'une certaine quantité au-delà de la première partie de couvercle.

4. Boîte pliante selon la revendication 3, **caractérisée en ce que**
- il se trouve une deuxième partie de couvercle (166),
- la deuxième partie de couvercle (166) est réalisée sous forme de pièce séparée,
- la deuxième partie de couvercle (166) est posée sur la première partie de couvercle, de telle manière que les bords de la deuxième partie de couvercle (166) s'appliquent sur les parties de paroi débordantes et y soient coincées.

5. Boîte pliante selon l'une quelconque des revendications précédentes, **caractérisée en ce que**
- il se trouve quatre deuxièmes éléments de renforcement (70, 72, 74, 76), qui sont respectivement fixés aux quatre éléments de paroi ou aux quatre premiers éléments de renforcement (50, 52, 54, 56).

6. Boîte pliante selon la revendication 5, **caractérisée en ce que**
- il se trouve quatre troisièmes éléments de renforcement (170, 172, 174, 176), qui sont fixés sur les premiers éléments de renforcement ou sur les deuxièmes éléments de renforcement (70, 72, 74, 76).

7. Bande de matériau plat (12, 12.2, 12.3, 12.4) destinée à la fabrication d'une boîte pliante (10, 10.2, 10.3, 10.4) selon l'une quelconque des revendications précédentes,
- avec quatre éléments de paroi (20, 22, 24, 26), qui sont reliés l'un à l'autre en série à leurs bords latéraux respectivement par des lignes d'affaiblissement (30, 32, 34) opposées l'une à l'autre,
- avec une patte de fixation (38, 38.2), qui est reliée par une ligne d'affaiblissement (36) au bord latéral d'un des deux éléments de paroi extérieurs (20),
- avec quatre premiers éléments de renforcement (50, 52, 54, 56), qui sont respectivement suspendus à un bord latéral des éléments de paroi (20, 22, 24, 26) avec chaque fois un bord latéral par des lignes d'affaiblissement (60, 62, 64, 66),
- avec quatre éléments de fond (90, 92, 100, 102), qui sont respectivement suspendus par une ligne d'affaiblissement (94, 96, 104, 106) aux bords des premiers éléments de renforcement (50, 52, 54, 56) opposés aux éléments de paroi (20, 22, 24, 26), **caractérisée en ce que**
- deux des éléments de fond sont réalisés sous forme de pattes anti-poussière (90, 92),
- les deux autres éléments de fond (100, 102) présentent une zone de fixation (110, 112), qui est suspendue d'une pièce à la patte de fond (100, 102) par une ligne d'affaiblissement (111, 113) et peut être fixée respectivement à une des pattes anti-poussière (90, 92), de telle manière que
- les quatre éléments de fond (90, 92, 100, 102) puissent être réunis en un fond collé,
- il se trouve une deuxième partie de fond (126),
- la deuxième partie de fond (126) est réalisée sous forme de partie séparée.

8. Bande de matériau plat selon la revendication 7, **caractérisée en ce que**
- la hauteur (122) des premiers éléments de renforcement (50, 52, 54, 56) est légèrement inférieure à la hauteur (120) des éléments de paroi (20, 22, 24, 26).

9. Bande de matériau plat selon la revendication 7 ou 8, **caractérisée en ce que**
- il se trouve une patte de recouvrement (42), qui est reliée par une ligne d'affaiblissement (40) au bord latéral de l'élément de paroi extérieur libre (26).

10. Bande de matériau plat selon l'une quelconque des revendications 7 à 9, **caractérisée en ce que**
- il se trouve quatre deuxièmes éléments de renforcement (70, 72, 74, 76), qui sont respectivement suspendus sur un bord latéral par des lignes d'affaiblissement (80, 82, 84, 86) aux bords des éléments de paroi (20, 22, 24, 26) opposés aux premiers éléments de renforcement (50, 52, 54, 56).

11. Bande de matériau plat selon la revendication 10, **caractérisée en ce que**
- il se trouve quatre troisièmes éléments de renforcement (170, 172, 174, 176), qui sont respectivement suspendus sur un bord latéral par des lignes d'affaiblissement (180, 182, 184, 186) aux bords des deuxièmes éléments de renforcement (70, 72, 74, 76) opposés aux éléments de paroi (20, 22, 24, 26).

12. Bande de matériau plat selon l'une quelconque des revendications 7 à 11, **caractérisée en ce que**
- la largeur (58, 78) des éléments de renforcement (50, 52, 54, 56, 70, 72, 74, 76, 170, 172, 174, 176) est inférieure à la largeur (28) des éléments de paroi (20, 22, 24, 26).

13. Bande de matériau plat selon l'une quelconque des revendications 7 à 12, **caractérisée en ce que**
- il se trouve quatre éléments de couvercle séparés (130, 132, 150, 152), qui sont respectivement suspendus par une ligne d'affaiblissement (134, 136, 154, 156) à des pattes de fixation (140, 142, 144, 146),
- les quatre pattes de fixation (140, 142, 144, 146) sont fixées aux premiers éléments de renforcement (50, 52, 54, 56),
- les quatre éléments de couvercle (130, 132, 150, 152) peuvent être réunis en un couvercle collé.

14. Bande de matériau plat selon la revendication 13, **caractérisée en ce que**
- deux des éléments de couvercle sont réalisés sous forme de pattes anti-poussière (130, 132),
- les deux autres éléments de couvercle (150, 152) présentent une zone de fixation (160, 162), qui est suspendue d'une pièce par une ligne d'affaiblissement (161, 163) à la patte de couvercle (150, 152) et peut être fixée respectivement à une des pattes anti-poussière (130, 132), de telle manière que
- les quatre éléments de couvercle (130, 132, 150, 152) puissent être réunis en un couvercle collé.
